# EUROPÄISCHE PATENTSCHRIFT

(11) **EP 2 789 434 B1**
(45) Veröffentlichungstag und Bekanntmachung des Hinweises auf die Patenterteilung: **16.06.2021**
(21) Anmeldenummer: 14001207.1
(22) Anmeldetag: 01.04.2014
(51) Int. Cl.: B27D 5/00

(54) **Verfahren und Vorrichtung zur Bearbeitung plattenförmiger Werkstücke**
method and device for machining flat workpieces
procédé et dispositif d'usinage de pièces en forme de plaques

(30) Priorität: 11.04.2013 DE 102013006262
(43) Veröffentlichungstag der Anmeldung: 15.10.2014
(73) Patentinhaber: IMA Schelling Deutschland GmbH, 32312 Lübbecke (DE)
(72) Erfinder: Hollmer, Wilfried, DE - 32369 Rahden (DE)
(74) Vertreter: Schober, Mirko

(56) Entgegenhaltungen:
- EP-A1- 1 764 198
- EP-A1- 1 790 447
- EP-A2- 1 834 744
- EP-A2- 2 522 476
- DE-A1- 3 415 015
- DE-A1- 10 003 388
- DE-A1-102010 048 907
- DE-C2- 3 501 657
- DE-T2- 69 003 522
- DE-U1- 9 421 768

## Beschreibung

Die Erfindung betrifft ein Verfahren zur Bearbeitung der Schmalseiten plattenförmiger Werkstücke nach dem Oberbegriff des Anspruchs 1 sowie eine entsprechende Vorrichtung Ein solches Verfahren und eine solche Vorrichtung sind aus dem Dokument DE 9421 768 U1 bekannt.

Bei der Herstellung von Möbeln werden oftmals Platten eingesetzt, welche an ihren Innen- und Außenflächen mit einer Dekorschicht versehen sind. Zur Schmalflächenbearbeitung müssen diese Platten mit den zum Teil empfindlichen Dekorschichten in Schmalflächenbearbeitungsvorrichtungen aufgenommen und dort bearbeitet werden. Insbesondere werden die Schmalseiten gefräst und bekantet. Damit die empfindlichen Dekorschichten dabei nicht beschädigt werden, werden diese durch eine um das Werkstück gelegte Folie, meistens aus PE, geschützt und mit dieser Folie verarbeitet. Das bedeutet, dass eine so geschützte Platte mit der Folie einer Fräsvorrichtung zugeführt und anschließend bekantet werden muss. Dabei wird in Kauf genommen, dass durch den Fräsvorgang an der Schmalseite die Folie aufreißt, um die Schmalseite für die Bekantung freizulegen. Da die Risslinie, entlang derer die Folie abreißt, nicht gerade, sondern vollkommen uneben ist, kann es vorkommen, dass bei dem anschließenden Bekantungsvorgang Abschnitte der Folie in den Fügebereich zwischen Kantenband und Schmalseite gelangen und zusammen mit dem Kantenband am Werkstück haften bleiben. Bei einem späteren Entfernen der Folie bleiben Teile derselben am gefertigten Möbelpaneel zurück.

Aufgabe der vorliegenden Erfindung ist es, eine Vorrichtung zur Bearbeitung der Schmalseiten plattenförmiger Werkstücke und ein Verfahren anzugeben, mit denen dieser Nachteil vermieden wird.

Gelöst wird diese Aufgabe durch eine Vorrichtung mit den Merkmalen des Anspruchs 1 und ein Verfahren mit den Merkmalen des Anspruchs 5. Vorteilhafte Ausführungsformen finden sich in den jeweiligen Unteransprüchen.

Die Erfindung geht von dem Gedanken aus, die Schutzfolie mittels einer Schutzfolienbearbeitungsvorrichtung vor dem Zerspanen oder Abfräsen der Schmalseite zu präparieren. Dazu wird mittels der Schutzfolienbearbeitungsvorrichtung die Schutzfolie parallel zur Schmalseite in der Nähe der später entstehenden Fügefläche zwischen Kantenband und Schmalseite oder auf der Höhe dieser Fügefläche geschwächt oder durchtrennt. Dadurch wird sichergestellt, dass im nachfolgenden Zerspanungs- oder Fräsvorgang die Folie sauber abgetrennt wird und den nachfolgenden Bekantungsvorgang nicht stört. Besonders vorteilhaft ist dabei, dass die beim Zerspanen der Schmalseite durch das verwendete Aggregat eine Luftströmung entsteht, die die Folie im Bereich der Schmalseite leicht anbläst und dabei anhebt.

Nach einer bevorzugten Ausführungsform ist vorgesehen, dass die Schutzfolienbearbeitungsvorrichtung ein Trennelement, insbesondere eine Klinge, aufweist, welches in Richtung senkrecht zur Werkstückebene auf das Werkstück zustellbar ist. Die Zustellung wird insbesondere durch einen Tastschuh oder eine vergleichbare Tasteinrichtung unterstützt. So kann insbesondere bei unterschiedlichen Folien die Trenntiefe variiert werden, so dass entweder Sollbruchstellen in der Folie geschaffen werden oder die Folienteile bereits durch die Schutzfolienbearbeitungsvorrichtung vollständig separiert werden.

Bevorzugt weist die erfindungsgemäße Vorrichtung eine Werkstückauflage zur Auflage des Werkstücks auf und ist weiter dazu ausgelegt, dass sich die Schutzfolienbearbeitungsvorrichtung und das Werkstück relativ zueinander entlang einer, insbesondere linearen, Vorschubrichtung, insbesondere parallel zur Werkstückebene, bewegen. Durch die Schaffung der Relativbewegung kann die erfindungsgemäße Schutzfolienbearbeitungsvorrichtung in Durchlaufmaschinen oder in Bearbeitungszentren eingesetzt werden.

Nach einer vorteilhaften Ausführungsform ist weiter vorgesehen, dass die Schutzfolienbearbeitungsvorrichtung in einer Richtung senkrecht zur Schmalseite des Werkstücks bewegbar und in einem vorgegebenen Abstand relativ zur Schmalseite des Werkstücks feststellbar ist. So lässt sich die Position der Materialschwächung bzw. der Folientrennung im Verhältnis zur Schmalseite des Werkstücks und damit die Position der Bahn einstellen, entlang derer die Schutzfolienbearbeitungsvorrichtung wirksam ist.

Weiter betrifft die Erfindung ein Verfahren zum Bearbeiten eines plattenförmigen Werkstücks, mit folgenden Schritten:
a) Bereitstellen eines mit einer Schutzfolie wenigstens teilweise umgebenen plattenförmigen Werkstücks
b) Zustellen einer Schutzfolientrennvorrichtung an das Werkstück im Bereich der mit der Schutzfolie bedeckten Oberfläche desselben nahe einer Schmalseite des Werkstücks in Zustellrichtung senkrecht zur Oberfläche;
c) Relatives Bewegen von Werkstück und Schutzfolientrennvorrichtung entlang einer, insbesondere linearen, Vorschubrichtung, wobei die Schutzfolie dabei entlang einer, insbesondere geraden, Bahn geschwächt und/oder aufgetrennt wird.

Erfindungsgemäß ist vorgesehen, dass nach dem Schwächen und/oder Auftrennen der Schutzfolie ein Teil der Schmalseite des Werkstücks spanend abgetragen wird, so dass Material in Abtragsrichtung senkrecht zur Vorschubrichtung und senkrecht zur Zustellrichtung bis zu einer vorgegebenen Schmalfläche entfernt wird. Dabei kann weiter vorgesehen sein, dass die vorgegebene Schmalfläche mit einem Kantenband beschichtet wird.

Bevorzugt ist vorgesehen, dass die Bahn, entlang derer die Schwächung und/oder Auftrennung erfolgt, relativ zum Werkstück betrachtet, in Abtragsrichtung auf der Höhe der vorgegebenen Schmalfläche oder weiter zur Werkstückmitte hin liegt. Je nach Art der Schutzfolie kann so eingestellt werden, an welcher Stelle der Folientrennung tatsächlich erfolgen soll.

Die Erfindung wird nachfolgend anhand der Figuren 1 und 2 näher erläutert.
Figur 1 zeigt eine Frontansicht auf einen Teil der erfindungsgemäßen Vorrichtung im Bereich der Schutzfolienbearbeitungsvorrichtung.
Figur 2 zeigt eine Schnittansicht der in Figur 1 gezeigten Teilansicht in der Ebene XZ.

Die Schutzfolienbearbeitungsvorrichtung 3 der erfindungsgemäßen Vorrichtung ist in den Figuren 1 und 2 genauer dargestellt. Die übrigen Teile der erfindungsgemäßen Vorrichtung - wie etwa ein Fräsaggregat oder eine Bekantungsvorrichtung - sind an sich bekannt und aus Gründen der Übersichtlichkeit nicht dargestellt.

Die Schutzfolienbearbeitungsvorrichtung 3 weist im gezeigten Beispiel ein Trennelement 6, insbesondere eine Klinge, auf, die an einer entsprechenden Halterung 7 angebracht ist. Diese Halterung 7 ist um eine Schwenkachse 5 schwenkbar gelagert und kann mittels einer Z-Verstellung 4, die ein Hubzylinder sein kann, in Richtung Z bewegt werden. Dadurch ist eine Zustellung des Trennelements 6 in Richtung auf die Oberfläche des Werkstücks 1 möglich. Das Werkstück 1 ist mit einer Schutzfolie 2 (im Folgenden Folie) beschichtet. Durch Zustellen des Trennelements 6 in Richtung Z wird dieses in eine Eingriffsstellung gefahren, in der das Schwächen der Folie 2 oder auch das Durchtrennen entlang einer vorgegebenen Bahn möglich ist. Zur exakten Positionierung des Trennelements 6 ist eine Tasteinrichtung 8, hier ein Tastschuh, vorgesehen. Die Zustellung kann während des Bearbeitens in Zustellrichtung Z (Richtung vertikal zur Werkstückebene) verändert werden. Durch relatives Bewegen von Werkstück 1 und Schutzfolienbearbeitungsvorrichtung 3 in Vorschubrichtung X (wobei die vorgegebene Bahn keine Gerade sein muss, sondern auch einen Bogen beschreiben kann) wird diese Schwächung oder Trennung in die Folie 2 eingebracht.

Wie in Figur 2 gezeigt, liegt das Werkstück 1 auf einer Auflage 11 auf. Die Schutzfolienbearbeitungsvorrichtung 3 ist hier bevorzugt auch in Richtung Y senkrecht zur Vertikalrichtung und senkrecht zur Schmalseite 9, 10 des plattenförmigen Werkstücks verschieblich. Dadurch ist es möglich, die Lage der vorgegebenen Bahn, entlang welcher die Folie geschwächt oder aufgetrennt wird, in Y-Richtung zu variieren. Bevorzugt wird die Lage des Trennelements 6 so eingestellt, dass dieses wie in der Figur 2 gezeigt, abhängig von der Lage der zu bekantenden Schmalfläche 10 eingestellt wird. Diese Schmalfläche ergibt sich aus der Lage der Schmalseite nach Zerspanen eines Teils des Rohzuschnitts. Dieser etwa durch Fräsen vor der Beschichtung mit einem Kantenband abzutragende Teil ist mit 9 bezeichnet. Nach Abtragen dieses Teils 9 bildet die dann frei liegende Fläche 10 die Schmal- oder Fügefläche, auf welcher das Kantenband aufzubringen ist. Bevorzugt wird das Trennelement 6 in Richtung Y zum Schwächen oder Trennen der Folie so positioniert, dass die Schwächungs- oder Trennbahn in Z-Richtung betrachtet direkt über der Fläche 10 vor dem Zerspanen des Teils 9 in die Folie 2 eingebracht wird. Alternativ kann die Schwächung oder Trennung auch erfolgen, indem das Trennelement 6 relativ zur Fläche 10 weiter zur Werkstückmitte hin, also in Richtung Y versetzt positioniert wird.

Es können mehrere Trennelemente 6 vorgesehen sein, welche lediglich an einer Seite, etwa der Oberseite des Werkstücks 1 angreifen. Ergänzend können solche Trennelemente auch auf gegenüberliegenden Seiten des Werkstücks 1 angeordnet werden, etwa, wenn die Folie 2 sowohl die Oberseite als auch die Unterseite des Werkstücks 1 bedeckt.

## Patentansprüche

1. Verfahren zum Bearbeiten eines plattenförmigen Werkstücks (1) mit folgenden Schritten:
a) Bereitstellen eines mit einer Schutzfolie (2) wenigstens teilweise umgebenen plattenförmigen Werkstücks (1)
b) Zustellen einer Schutzfolientrennvorrichtung (4, 6, 7) an das Werkstück (1) im Bereich der mit der Schutzfolie (2) bedeckten Oberfläche desselben nahe einer Schmalseite (9, 10) des Werkstücks in Zustellrichtung (Z) senkrecht zur Oberfläche;
c) Relatives Bewegen von Werkstück (1) und Schutzfolientrennvorrichtung entlang einer Vorschubrichtung (X), wobei die Schutzfolie (2) dabei entlang einer Bahn geschwächt und/oder aufgetrennt wird,
**dadurch gekennzeichnet,**
**dass** nach dem Schwächen und/oder Auftrennen der Schutzfolie (2) ein Teil (9) der Schmalseite des Werkstücks (1) spanend abgetragen wird, so dass Material in Abtragsrichtung (Y) senkrecht zur Vorschubrichtung (X) und senkrecht zur Zustellrichtung (Z) bis zu einer vorgegebenen Schmalfläche (10) entfernt wird, wobei die vorgegebene Schmalfläche (10) mit einem Kantenband beschichtet wird.

2. Verfahren nach Anspruch 1,
**dadurch gekennzeichnet,**
**dass** die Bahn, entlang derer die Schwächung und/oder Auftrennung erfolgt, relativ zum Werkstück (1) betrachtet, in Abtragsrichtung (Y) auf der Höhe der vorgegebenen Schmalfläche (10) oder weiter zur Werkstückmitte hin liegt.

3. Verfahren nach einem der Ansprüche 1 oder 2,
**dadurch gekennzeichnet,**
**dass** die Vorschubrichtung (X) eine lineare Vorschubrichtung (X) ist.

4. Verfahren nach einem der Ansprüche 1 bis 3,
**dadurch gekennzeichnet,**
**dass** die Bahn, entlang derer die Schutzfolie (2) geschwächt und/oder aufgetrennt wird, eine gerade Bahn ist.

5. Vorrichtung zur Bearbeitung plattenförmiger Werkstücke (1) zur Durchführung eines Verfahrens nach einem der vorigen Ansprüche, mit einem Bearbeitungsaggregat zur Durchführung einer spanabhebenden Schmalseitenbearbeitung vor dem Aufbringen eines Kantenstreifens,
**dadurch gekennzeichnet,**
**dass** die Vorrichtung eine Schutzfolienbearbeitungsvorrichtung (4, 6, 7) aufweist, die dazu ausgelegt und so angeordnet ist, eine das Werkstück (1) wenigstens teilweise umgebende Schutzfolie (2) entlang einer vorgegebenen Bahn im Bereich der zu bearbeitenden Schmalseite (9, 10) zu schwächen oder aufzutrennen.

6. Vorrichtung nach Anspruch 5, **dadurch gekennzeichnet,**
**dass** die Schutzfolienbearbeitungsvorrichtung ein Trennelement (6), insbesondere eine Klinge, aufweist, welches in einer Zustellrichtung (Z) senkrecht zur Werkstückebene auf das Werkstück (1) zustellbar ist.

7. Vorrichtung nach Anspruch 5 oder 6, **dadurch gekennzeichnet,**
**dass** sie eine Werkstückauflage (11) zur Auflage des Werkstücks (1) aufweist und dazu ausgelegt ist, dass sich die Schutzfolienbearbeitungsvorrichtung (4, 6, 7) und das Werkstück (1) relativ zueinander entlang einer, insbesondere linearen, Vorschubrichtung (X) bewegen.

8. Vorrichtung nach einem der Ansprüche 5 bis 7 **dadurch gekennzeichnet,**
**dass** die Schutzfolienbearbeitungsvorrichtung (4, 6, 7) in einer Richtung (Y) senkrecht zur Schmalseite des Werkstücks (1) bewegbar und in einem vorgegebenen Abstand relativ zur Schmalseite (9, 10) des Werkstücks (1) feststellbar ist.

9. Vorrichtung nach einem der Ansprüche 5 bis 8 **dadurch gekennzeichnet,**
**dass** es sich um eine Vorrichtung zur Bearbeitung der Schmalseiten (9, 10) plattenförmiger Werkstücke (1) handelt.

10. Vorrichtung nach einem der Ansprüche 5 bis 9 **dadurch gekennzeichnet,**
**dass** es sich um eine Vorrichtung zur Bearbeitung plattenförmiger Werkstücke (1) aus Holz- oder Holzersatzwerkstoffen handelt.

11. Vorrichtung nach einem der Ansprüche 5 bis 10, **dadurch gekennzeichnet,**
**dass** das Bearbeitungsaggregat ein Fräsaggregat ist.

## Claims

1. Method for machining a plate-type workpiece (1) comprising the following steps:
a) preparing a plate-type workpiece (1) which is surrounded at least in part with a protective film (2)
b) delivering a protective film separating device (4, 6, 7) up to the workpiece (1) in the region of the surface thereof which is covered with a protective film (1) nearby a narrow side (9, 10) of the workpiece in the delivery direction (Z) perpendicular to the surface;
c) moving the workpiece (1) and the protective film separating device relative to one another along a feed direction (X) wherein the protective film (2) is then weakened and/or separated along a path
**characterised in that** after weakening and/or separating the protective film (2) a part (9) of the narrow side of the workpiece (1) is machined away so that material is removed in the removal direction (Y) perpendicular to the feed direction (X) and perpendicular to the delivery direction (Z) down to a predetermined narrow surface (10), wherein the predetermined narrow surface (10) is coated with an adhesive tape.

2. Method according to claim 1 **characterised in that** the path along which the weakening and/or separation is carried out, as viewed relative to the workpiece (1), in the removal direction (Y) lies level with the predetermined narrow surface (10) or further towards the centre of the workpiece.

3. Method according to one of claims 1 or 2 **characterised in that** the feed direction (X) is a linear feed direction (X).

4. Method according to one of claims 1 to 3 **characterised in that** the path along which the protective film (2) is weakened and/or separated, is a straight path.

5. Device for machining plate-type workpieces (1) for carrying out a method according to one of the preceding claims, with a machining unit for carrying out machining away the narrow side prior to applying an adhesive strip, **characterised in that** the device has a protective film machining device (4, 6, 7) which is designed and arranged to weaken or separate a protective film (2), which surrounds the workpiece (1) at least in part, along a predetermined path in the region of the narrow side (9, 10) which is to be machined.

6. Device according to claim 5 **characterised in that** the protective film machining device has a separating element (6), in particular a blade, which can be delivered to the work piece (1) in a delivery direction (Z) perpendicular to the workpiece plane.

7. Device according to claim 5 or 6 **characterised in that** it has a workpiece support (11) for supporting the workpiece (1) and is designed so that the protective film machining device (4, 6, 7) and the workpiece (1) move relative to one another along a, in particular linear, feed direction (X).

8. Device according to one of claims 5 to 7 **characterised in that** the protective film machining device (4, 6, 7) can be moved in a direction (Y) perpendicular to the narrow side of the workpiece (1) and can be fixed at a predetermined distance relative to the narrow side (9, 10) of the workpiece (1).

9. Device according to one of claims 5 to 8 **characterised in that** it is a device for machining the narrow sides (9, 10) of plate-type workpieces (1).

10. Device according to one of claims 5 to 9 **characterised in that** it is a device for machining workpieces (1) of wood or wood substitutes.

11. Device according to one of claims 5 to 10 **characterised in that** the machining unit is a milling unit.

## Revendications

1. Procédé d'usinage d'une pièce en forme de plaque (1) avec les étapes suivantes :
a) fourniture d'une pièce en forme de plaque (1) au moins partiellement entourée d'une feuille protectrice (2)
b) approche d'un dispositif de séparation de la feuille protectrice (4, 6, 7) à la pièce (1) dans la région de la surface de celle-ci couverte de la feuille protectrice (2) près d'un côté étroit (9, 10) de la pièce dans la direction d'approche (Z) perpendiculairement à la surface ;
c) déplacement relatif de la pièce (1) et du dispositif de séparation de la feuille protectrice le long d'une direction d'avance (X), dans lequel la feuille protectrice (2) est affaiblie et / ou séparée le long d'une bande au cours du processus,
**caractérisé en ce**
**qu'**après l'affaiblissement et / ou la séparation de la feuille protectrice (2) une partie (9) du côté étroit de la pièce (1) est enlevée par enlèvement de copeaux, de sorte que du matériau est éliminé dans la direction d'enlèvement (Y) perpendiculairement à la direction d'avance (X) et perpendiculairement à la direction d'approche (Z) jusqu'à une face étroite prédéterminée (10), dans laquelle la face étroite prédéterminée (10) est revêtue d'une alaise de chants.

2. Procédé selon la revendication 1,
**caractérisé en ce**
**que** la bande le long de laquelle l'affaiblissement et / ou la séparation est effectué, vue par rapport à la pièce (1), se trouve dans la direction d'enlèvement (Y) à la hauteur de la face étroite prédéterminée (10) ou se trouve plus vers le centre de la pièce.

3. Procédé selon l'une quelconque des revendications 1 ou 2,
**caractérisé en ce**
**que** la direction d'avance (X) est une direction d'avance linéaire (X).

4. Procédé selon l'une quelconque des revendications 1 à 3,
**caractérisé en ce**
**que** la bande le long de laquelle la feuille protectrice (2) est affaiblie et / ou séparée, est une bande droite.

5. Dispositif d'usinage de pièces en forme de plaque (1) pour réaliser un procédé selon l'une quelconque des revendications précédentes, avec une unité d'usinage pour réaliser un usinage du côté étroit par enlèvement de copeaux avant l'application d'une bordure,
**caractérisé en ce**
**que** le dispositif comporte un dispositif d'usinage de feuilles protectrices (4, 6, 7), qui est conçu et agencé pour affaiblir ou séparer une feuille protectrice (2) entourant la pièce (1) au moins partiellement le long d'une bande prédéterminée dans la région du côté étroit (9, 10) à usiner.

6. Dispositif selon la revendication 5,
**caractérisé en ce**
**que** le dispositif d'usinage de feuilles protectrices comporte un élément de séparation (6), surtout une lame, qui peut être approchée à la pièce (1) dans une direction d'approche (Z) perpendiculairement au plan de la pièce.

7. Dispositif selon la revendication 5 ou 6,
**caractérisé en ce**
**qu'**il comporte un support de la pièce (11) pour supporter la pièce (1) et est conçu pour que le dispositif d'usinage de feuilles protectrices (4, 6, 7) et la pièce (1) se déplacent l'un par rapport à l'autre le long d'une direction d'avance (X) surtout linéaire.

8. Dispositif selon l'une quelconque des revendications 5 à 7,
**caractérisé en ce**
**que** le dispositif d'usinage de feuilles protectrices (4, 6, 7) est déplaçable dans une direction (Y) perpendiculairement au côté étroit de la pièce (1), et est fixable dans une distance prédéterminée par rapport au côté étroit (9, 10) de la pièce (1).

9. Dispositif selon l'une quelconque des revendications 5 à 8,
**caractérisé en ce**
**qu'**il s'agit d'un dispositif d'usinage de côtés étroits (9, 10) des pièces en forme de plaque (1).

10. Dispositif selon l'une quelconque des revendications 5 à 9,
**caractérisé en ce**
**qu'**il s'agit d'un dispositif d'usinage de pièces en forme de plaque (1) en matériaux dérivés du bois ou en matériaux de substitution du bois.

11. Dispositif selon l'une quelconque des revendications 5 à 10,
**caractérisé en ce**
**que** l'unité d'usinage est une unité de fraisage.
